# DEMANDE DE BREVET EUROPEEN

(11) **EP 0 899 212 A1**
(43) Date de publication de la demande: **03.03.1999**
(21) Numéro de dépôt: 98402107.1
(22) Date de dépôt: 25.08.1998
(51) Int. Cl.: B65D 83/14

(54) **Dispositif pour le conditionnement séparé de deux composants, leur mélange et la distribution extemporanée de celui-ci sous pression d'un gaz propulseur**

(30) Priorité: 26.08.1997 FR 9710650
(71) Demandeur: L'OREAL, 75008 Paris (FR)
(72) Inventeur: Lasserre, Pierre, 93470 Coubron (FR); Gil, Patrice, 95470 Vemars (FR)
(74) Mandataire: Leszczynski, André

(57) **Abrégé**

L'invention est relative à un dispositif pour le conditionnement séparé de deux composants (A,B) à mélanger extemporanément et la distribution du mélange obtenu, ce dispositif comportant deux récipients contenant chacun un composant avant la première utilisation et des moyens pour faire communiquer les deux récipients et provoquer le mélange des composants lors de la première utilisation.

Il comporte des moyens pour, lors de la mise en communication des deux récipients, provoquer automatiquement la mise en pression du mélange obtenu, et une valve (7) permettant à l'utilisateur de commander la distribution du mélange sous la pression ainsi produite.

## Description

La présente invention concerne un dispositif pour le conditionnement séparé de deux composants, leur mélange et la distribution extemporanée de celui-ci.

On connaît de nombreux dispositifs de ce type, comportant deux récipients pour stocker séparément les composants et des moyens pour mettre en communication les deux récipients à la première utilisation.

Dans certains dispositifs connus, l'un au moins des récipients est réalisé dans une matière plastique suffisamment flexible pour permettre à l'utilisateur de distribuer le mélange en pressant ses parois.

D'autres dispositifs connus comportent un organe mobile permettant à l'utilisateur de créer une surpression à l'intérieur des récipients à chaque fois qu'il faut distribuer une dose prédéterminée de mélange.

La demande de brevet européen EP-A-0239851 décrit un récipient pressurisé pour la distribution d'une mousse de polyuréthane, comportant un durcisseur et un activateur de polymérisation logés dans deux compartiments séparés à l'intérieur du récipient contenant la mousse.

Le brevet US 3 718 236 décrit un récipient comportant une poche intérieure dans laquelle a lieu un dégagement de gaz permettant de pressuriser le liquide contenu dans le récipient autour de la poche.

La présente invention a pour objet de proposer un nouveau dispositif pour le conditionnement séparé de deux composants à mélanger extemporanément et la distribution du mélange obtenu, qui permette d'accroître encore le confort d'utilisation.

Elle y parvient grâce au fait que le dispositif comporte des moyens pour, lors de la mise en communication des deux récipients, provoquer automatiquement la mise en pression du mélange obtenu, et une valve permettant à l'utilisateur de commander la distribution du mélange sous la pression ainsi produite.

Grâce à l'invention, la distribution du mélange s'effectue sans qu'il soit nécessaire de presser les parois de l'un des récipients, de pressuriser au préalable l'un de ces derniers ou de prévoir une poche intérieure destinée à recevoir un dégagement de gaz.

En outre, l'utilisateur peut distribuer la quantité qu'il souhaite en actionnant simplement la valve pendant la durée nécessaire, alors que dans les dispositifs connus utilisant un organe mobile pour distribuer une quantité prédéterminée de mélange, l'utilisateur pourrait avoir à exercer des actions répétées sur cet organe pour distribuer la quantité équivalente.

Dans un mode de réalisation particulier, les moyens pour assurer la mise en pression du mélange obtenu comportent une composition effervescente qui se trouve à l'état inactif pendant le stockage séparé des composants.

Dans une variante préférée de ce mode de réalisation, la composition effervescente comporte au moins un réactif solide ou liquide contenu dans un logement attenant à l'un des récipients avant la première utilisation.

Dans une réalisation particulière, ce ou ces réactifs sont enrobés totalement ou partiellement par un matériau soluble dans l'un au moins des composants.

De préférence, la composition effervescente comporte deux réactifs solides contenus dans un logement attenant à l'un des récipients avant la première utilisation, ces deux réactifs entrant en réaction au contact dudit mélange pour dégager un gaz propulseur, par exemple du CO₂.

De préférence, ces réactifs sont pulvérulents et compactés sous la forme d'un comprimé.

D'autres caractéristiques et avantages de la présente invention apparaîtront à la lecture de la description détaillée qui va suivre, de deux exemples de réalisation non limitatifs de l'invention, et à l'examen du dessin annexé sur lequel :
- la figure 1 représente un premier exemple de dispositif conforme à l'invention, avant le mélange des composants,
- la figure 2 représente le dispositif de la figure 1 immédiatement après le mélange des composants,
- la figure 3 représente le dispositif de la figure 2 lors de la distribution du mélange et,
- la figure 4 représente un deuxième exemple de dispositif conforme à l'invention, avant le mélange des composants.

Le dispositif 1 représenté sur la figure 1 comporte un récipient supérieur 2 et un récipient inférieur 3 contenant respectivement deux composants liquides A et B à stocker séparément et à mélanger extemporanément.

Le récipient supérieur 2 comporte en partie inférieure une cheminée 4, filetée intérieurement et fermée à son extrémité supérieure par un opercule amovible 5, retenu par friction dans la cheminée 4.

Le récipient inférieur 3 est muni d'un col 6 fileté extérieurement et adapté à être vissé de façon étanche dans la cheminée 4 lors de l'utilisation du dispositif 1.

Sur la figure 1, on a représenté le récipient inférieur 3 alors qu'il est partiellement vissé dans la cheminée 4 du récipient supérieur 2.

Pendant le stockage, le récipient inférieur 3 est fermé par un capuchon de fermeture vissé sur le col 6, qui n'a pas été représenté sur le dessin.

Le récipient supérieur 2 est équipé à sa partie supérieure d'une valve 7 connue en elle-même, munie d'une tête de distribution 8.

Le dispositif 1 est destiné, dans l'exemple de réalisation décrit, à être utilisé tête en bas de manière à autoriser une vidange complète de son contenu.

L'opercule 5 présente, sur sa face inférieure, un renfoncement 9 qui définit un logement 13 contenant une composition effervescente se présentant dans l'exemple décrit sous la forme d'un comprimé 10.

Cette composition effervescente constitue des moyens pour assurer une mise en pression.

Ce comprimé 10 est enrobé d'un matériau soluble dans le mélange M des composants A et B, constituant une enveloppe 11. Cette enveloppe 11 sert à protéger le comprimé 10 vis-à-vis de l'air ambiant, et également à le faire adhérer à l'opercule 5.

Lorsque l'un au moins des composants A et B est une solution aqueuse, l'enveloppe 11 est réalisée en un matériau hydrosoluble tel que par exemple de l'alcool polyvinylique.

Le comprimé 10 contient deux réactifs pulvérulents X et Y compactés ensemble à l'état déshydraté, de sorte qu'ils ne réagissent pas entre eux.

Par contre, lorsqu'ils se dissolvent dans le mélange M des composants A et B, ils réagissent pour dégager un gaz, par exemple du CO₂.

Le réactif X est par exemple de l'acide citrique et le réactif Y du bicarbonate de sodium.

Bien entendu, on ne sort pas du cadre de la présente invention en utilisant d'autres réactifs X et Y, compatibles avec la nature chimique des composants A et B et la destination finale du mélange M.

Lors de la première utilisation, l'utilisateur visse le récipient inférieur 3 dans le récipient supérieur 2.

Le col 6 exerce une poussée vers le haut sur l'opercule 5 qui est ainsi délogé de la cheminée 4, de sorte que le composant A peut s'écouler dans le récipient inférieur 3 et se mélanger au composant B, produisant le mélange M.

L'enveloppe 11 se dissout au contact du mélange M et le comprimé 11 entre ainsi en contact direct avec le mélange M.

Les réactifs X et Y constituant le comprimé 11 se dissolvent dans le mélange M et réagissent pour dégager un gaz G qui s'accumule au-dessus du mélange dans le récipient supérieur 2 et met ce mélange sous pression. On a représenté sur la figure 3 le dispositif 1 après la dissolution complète du comprimé 10.

Le gaz propulseur G présent au-dessus du mélange M assure la distribution de celui-ci lorsque l'utilisateur appuie sur la tête de distribution 8, après avoir retourné le dispositif tête en bas, comme illustré sur la figure 3.

Le gaz propulseur est en quantité suffisante pour permettre à l'utilisateur de distribuer la totalité du mélange M.

On a représenté sur la figure 4 un dispositif 1' conforme à une variante de mise en oeuvre de l'invention.

Ce dispositif 1' diffère de celui précédemment décrit par la présence d'une membrane 12 dans la cheminée 4, sous l'opercule 5, pour isoler le comprimé 10 de l'extérieur pendant le stockage séparé des composants.

Cette membrane 12 est réalisée dans un matériau et/ou avec une épaisseur lui permettant d'être déchirée par le col 6 lorsque ce dernier est vissé dans la cheminée 4.

La présence de la membrane 12 permet d'abriter le comprimé 10 de l'air ambiant et de le maintenir dans son logement sans qu'il soit nécessaire de l'enrober d'une enveloppe protectrice 11.

Bien entendu, l'invention n'est pas limitée aux deux exemples de réalisation qui viennent d'être décrits.

Dans une variante non représentée, les réactifs X et Y qui dégagent le gaz propulseur G peuvent être stockés sous forme liquide ou solide séparément, l'un directement avec le composant A et l'autre directement avec le composant B, de sorte qu'ils ne se trouvent en contact l'un de l'autre qu'après le mélange des composants A et B.

Cette solution ne convient bien entendu que si d'une part le stockage prolongé du composant A avec le réactif X en solution et d'autre part le stockage prolongé du composant B avec le réactif Y en solution est possible.

Dans une autre variante non représentée, le réactif X est stocké directement avec l'un des composants A ou B et le réactif Y se présente sous la forme d'une poudre compactée ou non, contenue isolément dans un logement à l'intérieur de la cheminée 4, à l'instar du comprimé 10.

Ce réactif Y peut le cas échéant être enrobé d'un matériau soluble dans l'un des composants A ou B.

Dans une autre variante non représentée, les réactifs X et Y sont contenus à l'état solide dans le récipient supérieur 2, en étant isolés du composant A par une enveloppe réalisée dans un matériau insoluble dans le composant A mais soluble dans le composant B.

Lors du mélange des composants, cette enveloppe se dissout dans le composant B, de sorte que les réactifs X et Y entrent au contact du mélange M et réagissent pour dégager le gaz propulseur.

En variante, les réactifs X et Y sont contenus de manière analogue dans le récipient inférieur 3, en étant enrobés d'un matériau soluble dans le composant A mais insoluble dans le composant B.

Dans une autre variante non représentée, l'un des réactifs X ou Y est présent, à l'état liquide ou solide, dans le récipient supérieur 2, en étant isolé du composant A par une enveloppe insoluble dans le composant A mais soluble dans le composant B et l'autre réactif est présent dans le récipient inférieur 3, soit en solution avec le composant B soit isolé de ce dernier par une enveloppe insoluble dans le composant B mais soluble dans le composant A.

Lors du mélange des composants A et B, l'enveloppe renfermant le réactif X se dissout au contact du mélange M ainsi que l'enveloppe renfermant le réactif Y le cas échéant.

Les réactifs X et Y réagissent alors pour dégager le gaz propulseur.

Finalement, l'invention offre un moyen économique permettant de distribuer le mélange M sous la pression d'un gaz propulseur avec un confort d'utilisation accru par rapport aux dispositifs connus.

Comme réactifs X et Y, on peut utiliser tous produits compatibles avec la destination du mélange M, comme expliqué plus haut, ces réactifs pouvant être enrobés ou non, ensemble ou isolément, par tout matériau approprié. Le rôle de l'un des réactifs X et Y pourrait encore être joué par l'un des composants A et B si la nature chimique de celui-ci le permet.

Le gaz propulseur G est de préférence du dioxide de carbone, inerte vis-à-vis de l'environnement, ce qui présente un avantage par rapport aux gaz propulseurs inflammables ou susceptibles de détruire la couche d'ozone utilisés dans certains dispositifs de pulvérisation connus.

Les récipients contenant les composants A et B peuvent être livrés à l'utilisateur déjà assujettis l'un à l'autre, avec des moyens permettant de les faire communiquer en tournant l'un par rapport à l'autre par exemple.

Les composants A et B sont par exemple un colorant et un excipient qui permettent d'obtenir, lorsque mélangés, une teinture capillaire.

## Revendications

1. Dispositif pour le conditionnement séparé de deux composants (A,B) à mélanger extemporanément et la distribution du mélange (M) obtenu, ce dispositif comportant deux récipients contenant chacun un composant avant la première utilisation et des moyens pour faire communiquer les deux récipients et provoquer le mélange des composants lors de la première utilisation, caractérisé par le fait qu'il comporte des moyens pour, lors de la mise en communication des deux récipients, provoquer automatiquement la mise en pression du mélange obtenu (M), et une valve (7) permettant à l'utilisateur de commander la distribution du mélange (M) sous la pression ainsi produite.

2. Dispositif selon la revendication 1, caractérisé par le fait que lesdits moyens pour provoquer la mise en pression du mélange comportent une composition effervescente qui se trouve à l'état inactif pendant le stockage séparé des deux composants.

3. Dispositif selon la revendication 2, caractérisé par le fait que ladite composition effervescente (10) comporte au moins un réactif (X;Y) contenu dans un logement (13) attenant à l'un des récipients avant la première utilisation.

4. Dispositif selon la revendication 3, caractérisé par le fait que le ou les réactifs (X,Y) sont enrobés totalement ou partiellement par un matériau soluble dans l'un au moins des composants.

5. Dispositif selon l'une des revendications 2, 3 ou 4 caractérisé par le fait que ladite composition effervescente comporte deux réactifs (X,Y) solides contenus dans un logement (13) attenant à l'un des récipients avant la première utilisation, ces deux réactifs (X,Y) entrant en réaction au contact dudit mélange pour dégager un gaz.

6. Dispositif selon la revendication 5, caractérisé par le fait que lesdits réactifs sont pulvérulents et compactés sous la forme d'un comprimé (10).

7. Dispositif selon la revendication 6, caractérisé par le fait que ledit comprimé (10) est enrobé d'une enveloppe (11) constituée d'un matériau soluble dans l'un au moins des composants (A,B).

8. Dispositif selon l'une quelconque des revendications 2 à 7, caractérisé par le fait que ledit logement (13) est isolé, pendant la période de stockage séparé, du composant (A) contenu dans le récipient attenant (2) par un opercule (5) amovible.

9. Dispositif selon l'une quelconque des revendications 2 à 8, caractérisé par le fait que ledit logement (13) est isolé, pendant la période de stockage séparé des composants, de l'extérieur par une membrane (12) agencée de manière à être rompue lors de la mise en communication des récipients.

10. Dispositif selon l'une quelconque des revendications 2 à 9, caractérisé par le fait que l'un des récipients comporte une cheminée (4) filetée intérieurement et l'autre récipient comporte un col (6) fileté extérieurement, conformé pour se visser de façon étanche dans ladite cheminée, et par le fait que le logement (13) est situé dans ladite cheminée avant la première utilisation.

11. Dispositif selon l'une quelconque des revendications 2 à 4, caractérisé par le fait que ladite composition effervescente comporte au moins un réactif (X,Y) stocké avec l'un des composants (A,B).

12. Dispositif selon la revendication 2, caractérisé par le fait que ladite composition effervescente comporte deux réactifs (X,Y) stockés en solution chacun avec un composant (A,B) et aptes à réagir lorsque mis en contact lors du mélange (M) des composants pour produire un dégagement gazeux.

13. Dispositif selon la revendication 2, caractérisé par le fait que ladite composition effervescente comporte deux réactifs solides (X,Y) stockés ensemble dans l'un des récipients à l'intérieur d'une enveloppe constituée d'un matériau insoluble dans le composant contenu dans ce récipient mais soluble dans le composant contenu dans l'autre récipient.

14. Dispositif selon l'une quelconque des revendications précédentes, caractérisé par le fait que les deux composants (A,B) constituent, après mélange, une teinture capillaire.
